# EUROPÄISCHE PATENTANMELDUNG

(11) **EP 0 759 282 A1**
(43) Veröffentlichungstag der Anmeldung: **26.02.1997**
(21) Anmeldenummer: 95113037.6
(22) Anmeldetag: 21.08.1995
(51) Int. Cl.: A47L 13/12

(54) **Mop- und Rakelkombination für ein Reinigungsgerät**

(71) Anmelder: Wiener, Rolf Helmut, 07157 Puerto de Andraitx (Baleares) (ES)
(72) Erfinder: Wiener, Rolf Helmut, 07157 Puerto de Andraitx (Baleares) (ES)

(57) **Zusammenfassung**

Aufgabe der Anmeldung ist, an einem Arbeitsstiel (9) mit dem Feuchtwischer (8) und der am selben Arbeitsstiel (9) befestigten mechanischen Trockenvorrichtung die zu reinigende Oberfläche in einem Arbeitsgang feucht zu reinigen und das verbliebende Restwasser mittels einer Gummilippe (7) von der Oberfläche abzuziehen. Das Restwasser wird von dem, vor der Gummilippe (7) befindlichen Wischer (8) aufgesaugt. Zum auswringen und reinigen des Wischers (8) wird der Träger (6) mit der Gummulippe (7) mittels eines Schwenkhebels (3) vom Wischer (8) weggeführt.

## Beschreibung

Die Erfindung bezieht sich auf die Möglichkeit vorzugsweise gefliesste Fussböden feucht zuwischen und gleichzeitig im selben Arbeitsgang zu trocknen.

Bekannt sind Feuchtwischer mit Wollfäden oder Filzlappen die einen Teil des Wischwassers aufsaugen können aber die gereinigte Fläche nicht trocknen können. Bekannt ist auch die Möglichkeit mit einer separaten Gummileiste das verbliebene Wasser vom vorgefeuchteten Untergrund abzuziehen.
Die allgemein bekannten Ergebnisse sind in einer Kombination der zu- und wegschaltbaren Trockenvorrichtung vereint, dem Gegenstand der vorliegenden Erfindung.

Diese Trockenvorrichtung ist am Arbeitsstiel jedes handelsüblichen Feuchtwischers montierbar. In Arbeitsstellung ist ein Träger mit einer Gummilippe horizontal in Zugrichtung hinter dem Feuchtwischer in Stellung gebracht. Beim Reinigungsvorgang wird gleichzeitig die zu reinigende Fläche feucht gewischt und die dahinterliegende Gummilippe zieht das verbliebene Wasser in die davorliegenden Woll- Filzfäden.
Zum auswringen und reinigen des Wischers wird der Träger mit der Gummilippe mittels eines Hebels und Gestänges am Arbeitsstiel vom Wischer wegbewegt.
Diese Hubhöhe entspricht der Tiefe jeden handelsüblichen Eimers.

Im folgenden wird die Erfindung anhand der beiliegen-Zeichnung erklärt, die die erfindungsgemässe mechanische Trockenvorrichtung in Front- und Seitenansicht zeigt.
Durch die Rändelschraube 1 wird der Halter 2, der den Schwenkhebel 3 aufnimmt, am Arbeitsstiel 9. festgeschraubt.
Der Schwenkhebel 3 wird durch die Achse 4 gehalten.
Das Schub- und Zuggestänge 5 ist drehbar im Schwenkhebel 3 und Halter 12 gelagert. Am Halter 12 mit Rändelschraube 11, die gleichförmig wie 1 und 2 sind, wird der Träger 6. mit der Gummilippe 7 befestigt. Der Halter 12 ist freilaufend am Arbeitsstiel 9. mit Feuchtwischer 8 angebracht.

## Patentansprüche

1. Mechanische Trockenvorrichtung für handelsübliche Feuchtreinigungswischer dadurch gekennzeichnet, dass ein Träger 6. mit einer Gummilippe 7 am selben Arbeitsstiel 9. mit Feuchtwischer 8 mittels eines Schwenkhebels 3, mit Hub- und Zuggestänge 5, zum Feuchtwischer 8 zu- und weggeführt werden kann.
